# EUROPÄISCHE PATENTSCHRIFT

(11) **EP 1 865 278 B1**
(45) Veröffentlichungstag und Bekanntmachung des Hinweises auf die Patenterteilung: **06.08.2014**
(21) Anmeldenummer: 07450102.4
(22) Anmeldetag: 06.06.2007
(51) Int. Cl.: F41H 5/013, F41H 7/04

(54) **Militärisches Kraftfahrzeug**
Military motor vehicle
Véhicule militaire

(30) Priorität: 09.06.2006 AT 9892006
(43) Veröffentlichungstag der Anmeldung: 12.12.2007
(73) Patentinhaber: RESSENIG-Fahrzeugbau Gesellschaft m.b.H., 9500 Villach (AT)
(72) Erfinder: Ressenig, Josef, A-9500 Villach (AT)
(74) Vertreter: Wirnsberger, Gernot

(56) Entgegenhaltungen:
- EP-A- 1 361 408
- AT-U- 6 089
- DE-C- 19 856 250
- DE-U- 20 201 005
- GB-A- 2 280 252
- RU-C1- 2 090 391
- US-A- 3 351 374

## Beschreibung

Die Erfindung betrifft ein Fahrzeug, insbesondere militärisches Kraftfahrzeug, an dessen massiv und/oder in Schalenbauweise gefertigten Außenteilen mit Befestigungsmitteln bedarfsweise eine oder mehrere Schutz- bzw. Panzerplatten anbringbar sind, wobei die Außenteile Aufnahmeelemente aufweisen, welche mit den Befestigungsmitteln zusammenwirken. Ein derartiges Fahrzeug mit den Merkmalen des Oberbegriffes des Anspruchs 1 ist aus der DE 202 01 005 U bekannt.

Bei Fahrzeugen, welche sowohl in militärischen Kampfgebieten als auch in friedlichen Zonen eingesetzt werden, ist es wünschenswert, je nach Bedarf Schutz- bzw. Panzerplatten montieren zu können. Rücken Soldaten mit einem militärischen Kraftfahrzeug in ein Kampfgebiet aus, so ist ein Anbringen von Panzerplatten erforderlich, um für die ausrückende Mannschaft einen ausreichenden ballistischen Schutz bei Beschuss des Fahrzeuges zu gewähren. In nicht umkämpften Zonen bzw. in friedlichen Gebieten hingegen sind schwere Panzerplatten, welche zu einem höheren Treibstoffverbrauch und einer größeren Beanspruchung vieler Fahrzeugkomponenten führen, entbehrlich.

Ein modulares bzw. bedarfsweises Anbringen von Panzerplatten an militärischen Kraftfahrzeugen ist aus der deutschen Gebrauchsmusterschrift DE 20 2004 001 625 U1 bekannt. In diesem Dokument sind Befestigungsvorrichtungen für adaptierbare Panzerungselemente beschrieben, wobei die Befestigungsvorrichtungen außen am Fahrzeug angeschweißt werden. Die Befestigungsvorrichtungen bestehen jeweils aus einem flach ausgebildeten und am Fahrzeug angeschweißten Fuß, an welchen ein längliches, zylinderförmiges Element angeformt ist, das als Aufnahme für eine Schraube dient. Dies ermöglicht es, mit Lochungen versehene Panzerplatten auf die Befestigungsvorrichtungen aufzustecken und an diesen mit Schrauben zu befestigen. Solche Befestigungsvorrichtungen erlauben eine wahlweise bzw. bedarfsweise Anbringung von Panzerungselementen, je nach Einsatzzweck des Fahrzeuges.

Da Panzerplatten ein großes Gewicht aufweisen, besteht bei dieser bekannten Art einer Befestigung allerdings der Nachteil, dass die Befestigungsvorrichtungen im Bereich der Schweißnähte enormen Belastungen ausgesetzt sind, was zu einem Ablösen der Befestigungsvorrichtungen führen kann. Daneben stellt eine Verbindungsstelle von Befestigungsvorrichtung und Oberfläche des Fahrzeuges, welche der gesamten Schwerkraft einer Panzerplatte entgegenwirken muss, bei Einwirkung eines ballistischen Geschosses eine potenzielle Schwachstelle dar.

Hier setzt die Erfindung an und setzt sich das Ziel, ein Fahrzeug der eingangs genannten Art anzugeben, bei dem diese Nachteile beseitigt sind.

Dieses Ziel wird bei einem Fahrzeug der eingangs genannten Art durch die Merkmale des Anspruchs 1 erreicht, wobei u.A. in den Außenteilen Öffnungen eingebracht und in diese die Aufnahmeelemente eingesetzt sind, wobei die Aufnahmeelemente eine solche Länge aufweisen, dass sie die Außenteile durchsetzen. Vorteilhafte Weiterbildungen eines erfindungsgemäßen Fahrzeuges sind Gegenstand der abhängigen Ansprüche.

Ein erfindungsgemäßes Fahrzeug weist insbesondere die Vorteile auf, dass eine Belastung durch schwere Schutz- bzw. Panzerplatten nicht mehr ausschließlich bzw. vorwiegend an einer Verbindungsfläche von Befestigungsvorrichtung und Fahrzeugoberfläche wirksam ist, sondern zumindest teilweise auf das Außenteil im Gesamten übertragen wird. Da die Aufnahmeelemente die Außenteile, welche massiv oder schalenförmig ausgeformt sein können, durchsetzen, sind konzentrierte Belastungsspitzen an der Fahrzeugoberfläche nicht mehr gegeben, sondern wird vielmehr das gesamte Außenteil zum Tragen der Last einer Panzerplatte eingesetzt. Konsequenz ist daher letztlich, dass eine Last über den gesamten Querschnitt der Außenteile verteilt wird. Dies bringt vor allem bei in Schalenbauweise gefertigten Karosserieteilen Vorteile, da auch an dünnen und an sich wenig belastbaren Blechen der Karosserie schwere Panzerplatten angebracht werden können. Infolge einer erhöhten Tragfähigkeit besteht dabei auch die Möglichkeit, zur Erhöhung einer ballistischen Schutzwirkung an einer bereits angebrachten Panzerplatte zusätzlich eine oder mehrere weitere Platten anzubringen.

Ein anderer Vorteil ist darin zu sehen, dass die erfindungsgemäß vorgesehene Gestaltung und Anbringung der Aufnahmeelemente integral mit bzw. in den Außenteilen erfolgt und die Aufnahmeelemente daher auch bei Einwirkung ballistischer Geschosse keine Schwachstellen darstellen.

Damit eine Schutz- bzw. Panzerplatte in befestigtem Zustand über ihre Fläche einen definierten Abstand zum Außenteil aufweist, ist es zweckmäßig, dass die Aufnahmeelemente etwa gleichmäßig vorragend in den Außenteilen eingesetzt sind.

Zweckmäßigerweise ist es auch bevorzugt, dass die Aufnahmeelemente schlüssig mit den Außenteilen verbunden sind.

Eine starre bzw. drehfeste Befestigung der Aufnahmeelemente in den Öffnungen lässt sich auf einfache Weise erreichen, wenn diese stoffschlüssig, insbesondere durch Schweißen und/oder Kleben, mit den Außenteilen des Fahrzeuges verbunden sind.

Besonders zweckmäßig ist es, wenn die Aufnahmeelemente einen vorzugsweise runden Auflagebereich aufweisen, welcher breiter als eine Öffnung im Außenteil ist. In diesem Fall kann das Aufnahmeelement in eine durchgehende Öffnung eines massiven Teiles bzw. korrespondierende Öffnungen eines in Schalenbauweise gefertigten Außenteiles eingesetzt werden und ist gleichzeitig sichergestellt, dass das Aufnahmeelement nicht im Außenteil verloren geht. Dabei ist der Auflagebereich mit dem Außenteil beispielsweise durch Schweißen oder durch Kleben verbunden. Kleben ist bevorzugt, um eine Korrosion im Bereich der Aufnahmeelemente zu unterbinden, wie sie bei einem Verschweißen auftreten kann. Durch eine flächige Ausbildung des Auflagebereichs steht eine ausreichende Kontaktfläche für einen Kleber zur Verfügung, so dass ein guter Stoffschluss erreicht werden kann. Gleichzeitig ist auch sichergestellt, dass in das Fahrzeug kein Wasser eindringen kann.

In einer weiteren Variante der Erfindung ist an den Auflagebereich der Aufnahmeelemente ein länglicher, vorzugsweise zylindrischer Abschnitt mit einem Innengewinde angeformt, wobei der Durchmesser des zylindrischen Abschnittes dem bzw. den Öffnungsdurchmesser(n) entspricht. Diese passgenaue Anpassung an die Öffnungsquerschnitte bringt den Vorteil mit sich, dass das Aufnahmeelement an mehreren Stellen in dem Außenteil gehalten werden kann, was in Bezug auf eine ausgewogene Belastungsverteilung günstig ist.

Dabei ist es von Vorteil, wenn der zylindrische Abschnitt an einem dem Auflagebereich gegenüberliegenden Ende mit dem Fahrzeug stoffschlüssig verbunden ist. Hierfür bietet sich ein Verschweißen an, da hiermit einerseits eine drehfeste Verbindung erreichbar ist und andererseits ein Kontakt mit Wasser im Vergleich zum vorzugsweise verklebten Auflagebereich wesentlich geringer ist, weshalb Korrosionsprobleme hier keine Rolle spielen und ein Verschweißen zu bevorzugen ist.

Weitere Vorteile der Erfindung ergeben sich aus dem Zusammenhang der Beschreibung und dem nachfolgend erläuterten Ausführungsbeispiel.

Es zeigen
Figur 1: Eine Fahrerhauskabine eines militärischen Fahrzeuges mit in dessen äußeren Teilen eingebrachten Aufnahmeelementen;
Figur 2: Eine Prinzipdarstellung (im Querschnitt) eines erfindungsgemäß eingesetzten Aufnahmeelementes für ein Befestigungsmittel wie eine Schraube, wobei das Aufnahmeelement in einem schalenförmig aufgebauten Außenteil eines Kraftfahrzeuges befestigt ist;
Figur 3: Den Aufbau eines mehrteiligen Aufnahmeelementes im Querschnitt;
Figur 4: Eine mehrteilige Panzerplatte im Querschnitt.

In Figur 1 ist eine Fahrerhauskabine 1 eines erfindungsgemäßen Fahrzeuges gezeigt. Die Fahrerhauskabine 1, an welcher Fenster 2, eine Tür 3 sowie eine Dachluke 4 vorgesehen sind, weist eine Vielzahl von Aufnahmeelementen 5 auf, welche vorzugsweise entlang der Seitenlinien des zu bewehrenden Elementes, z. B. eine Tür 3, verteilt sind.

Ein Aufnahmeelement 5 ist in Figur 2 näher dargestellt. Das Aufnahmeelement 5 ist einoder mehrteilig aus einem metallischen Werkstoff, vorzugsweise einem nicht rostenden Stahl, gebildet und länglich ausgeformt. An seinem ersten Ende 14 weist das Aufnahmeelement 5 einen flachen und etwa rund ausgebildeten Auflagebereich 6 auf, an welchen senkrecht ein zylindrischer Abschnitt 7 angeformt ist. Der zylindrische Abschnitt 7 ist in seinem Inneren im Wesentlichen hohl ausgeformt und weist ein Muttergewinde auf, welches mit dem Gewinde einer Schraube 8 zusammenwirkt. Das Aufnahmeelement 5 erstreckt sich dabei normal zur Fahrzeugoberfläche verlaufend zwischen korrespondierenden Öffnungen 12 eines ersten Elementes 10 und eines zweiten Elementes 11 der Karosserie, wie es der Fall ist, wenn ein Karosserieelement schalenbauförmig ausgeformt ist. Ein solches Karosserieelement ist bevorzugt zusätzlich verstärkt, z. B. durch Verstrebungen zwischen den Blechen bzw. Elementen 10, 11. Selbstverständlich kann auch vorgesehen sein, dass das Aufnahmeelement 5 in ein massives Außenteil eingesetzt ist bzw. die als Bleche dargestellten Elemente 10, 11 miteinander integral ausgebildet sind. Grundsätzlich kommen alle tragenden Außenteile eines Fahrzeuges in Frage, um die Aufnahmeelemente 5 aufzunehmen.

Das in Figur 2 gezeigte Aufnahmeelement 5 wirkt mit einer Schraube 8 zusammen. Ist nun bei Bedarf, z. B. bei einem militärischen Einsatz in einer Kriegszone, eine Panzerplatte 9 an dem Fahrzeug anzubringen, so kann dies in einfacher Weise dadurch erfolgen, dass eine mit einer Öffnung 13 versehene Panzerplatte 9 mittels einer Schraube 8 bzw. eines Befestigungsmittels auf die Aufnahmeelemente 5 aufgeschraubt wird. Die Aufnahmeelemente 5 sind mit einer Länge L von vorzugsweise mehr als drei Zentimeter ausgebildet, so dass auch bei schalenbauartiger Fertigung von Außenteilen das Aufnahmeelement 5 zumindest an seinem ersten Ende 14 als auch an seinem zweiten Ende 15 stoffschlüssig mit den Blechen 10, 11 verbunden werden kann. Vorzugsweise erfolgt die Verbindung am ersten Ende 14, welches mit Wasser in Kontakt kommt, durch Kleben und am zweiten Ende 15 durch Schweißen unter Ausbildung einer Schweißnaht 16. Somit ist sichergestellt, dass die Schutz- bzw. Panzerplatte 9 auch bei Beschuss stets sicher und haltbar an einem Außenteil eines Fahrzeuges bzw. der Fahrerhauskabine 1 befestigt ist.

Nach Befestigung der Panzerplatte 9 liegt diese an den ersten Enden 14 bzw. am Auflagebereich 6 von Aufnahmeelementen 5 an. Da die Auflagebereiche 6 identisch mit einer Dicke von ca. drei bis sieben Millimeter ausgebildet sind, weist auch die Panzerplatte 9 über ihre gesamte Fläche einen entsprechenden Abstand zur Fahrzeugoberfläche auf, so dass sich die Panzerplatte 9 bei Beschuss verformen kann, ohne dass die Fahrzeugoberfläche wesentlich geschädigt bzw. verformt wird. Der Auflagebereich 6 weist zweckmäßigerweise einen Durchmesser von etwa 1,0 Zentimeter bis 5,0 Zentimeter auf, um ausreichende Flächen einerseits für ein stoffschlüssiges Verbinden mit einem Blech 10 und andererseits für eine Auflage einer Panzerplatte 9 zu bieten.

Wenn keine Schutz- bzw. Panzerplatten montiert sind, können in den Aufnahmeelementen 5 dichtende Kunststoffstoffkappen bzw. -stopfen eingesetzt sein, damit sich in den Aufnahmeelementen 5 kein Wasser ansammelt.

Wenngleich bei dem in Figur 2 dargestellten Aufnahmeelement 5 der zylindrische Bereich 7 zentrisch am Auflagebereich 6 angeformt ist, ist es möglich, dass der zylindrische Bereich 7 exzentrisch angeformt ist. Dies bringt Vorteile, wenn zentrisch geformte Aufnahmeelemente aufgrund mangelnden Platzangebotes nicht in tragende Strukturelemente des Fahrzeuges eingesetzt werden können, gleichzeitig aber durch Kleben eine stabile Verbindung zwischen Aufnahmeelementen 5 und Außenteilen 11 erreicht werden soll.

In Figur 3 ist ein Aufnahmeelement 5, wie es im Rahmen der Erfindung verwendet wird, im Querschnitt näher dargestellt. Das Aufnahmeelement 5 ist aus einem zylinderförmigen Abschnitt 7 und einem daran angeschweißten runden Auflagebereich 6 gebildet. Um eine möglichst belastbare Verbindung zwischen dem zylinderförmigen Abschnitt 7 und dem Auflagebereich 6 zu erhalten, insbesondere beim Anziehen einer Schraube 8, ist am zylinderförmigen Abschnitt 7 am ersten Ende 14 außen ein umlaufender Rücksprung 17 vorgesehen, auf welchen der Auflagebereich 6 angelegt und mittels einer Schweißnaht 18 verbunden wird.

Der länglich ausgebildete Abschnitt 7 kann an sich mit beliebigem Querschnitt ausgebildet sein, beispielsweise auch mit der Form eines Sechskantprofils. In diesem Fall sind die Öffnungen 12 ebenfalls mit sechseckiger Form ausgebildet. Das Aufnahmeelement 5 ist dadurch zusätzlich gegen Verdrehen gesichert.

In Figur 4 ist schließlich eine erfindungsgemäß einsetzbare Panzerplatte 9 in Composite-Bauweise näher dargestellt. Die Panzerplatte 9 ist aus einem Stahlteil 9a und einem Kunststoffteil 9b gebildet. Ferner ist im Kunststoffteil 9b ein Distanzstück 9c aus Stahl vorgesehen, welches sicherstellt, dass Kunststoff des Teiles 9b bei Verformung desselben nicht in die Öffnung 13 eindringt. Dies ermöglicht es, die Panzerplatte 9 auch nach einem Beschuss auf einfache Weise vom Fahrzeug zu entfernen bzw. durch eine neue Panzerplatte 9 zu ersetzen. Selbstverständlich ist es im Rahmen der Erfindung auch möglich, Panzerplatten 9 aus einem homogenen Material einzusetzen.

## Patentansprüche

1. Fahrzeug, insbesondere militärisches Kraftfahrzeug, an dessen massiv und/oder in Schalenbauweise gefertigten Außenteilen (10, 11) mit Befestigungsmitteln (8) bedarfsweise eine oder mehrere Schutz- bzw. Panzerplatten (9) anbringbar sind, wobei die Außenteile (10, 11) Aufnahmeelemente aufweisen und in den Außenteilen (10, 11) Öffnungen (12) vorgesehen und in diese die Aufnahmeelemente (5) eingesetzt sind, welche Aufnahmeelemente (5) mit den Befestigungsmitteln (8) zusammenwirken und eine solche Länge (L) aufweisen, dass sie die Außenteile (10, 11) durchsetzen, **dadurch gekennzeichnet, dass** die Aufnahmeelemente (5) einen länglichen, vorzugsweise zylindrischen, die Außenteile (10, 11) durchsetzenden Abschnitt (7) und einen damit verbundenen, vorzugsweise runden Auflagebereich (6) aufweisen, welcher breiter als eine Öffnung (12) in einem Außenteil (10, 11) ist und mit diesem stoffschlüssig verbunden ist, wobei der Auflagebereich (6) außenseitig am Fahrzeug angeordnet ist.

2. Fahrzeug nach Anspruch 1, **dadurch gekennzeichnet, dass** die Aufnahmeelemente (5) etwa gleichmäßig vorragend in den Außenteilen (10, 11) eingesetzt sind.

3. Fahrzeug nach Anspruch 1 oder 2, **dadurch gekennzeichnet, dass** der Auflagebereich (6) eine Dicke von circa drei bis sieben Millimeter aufweist.

4. Fahrzeug nach einem der Ansprüche 1 bis 3, **dadurch gekennzeichnet, dass** die Aufnahmeelemente (5) durch Schweißen und/oder Kleben mit den Außenteilen (10, 11) des Fahrzeuges verbunden sind.

5. Fahrzeug nach Anspruch 4, **dadurch gekennzeichnet, dass** der Auflagebereich (6) mit dem Außenteil (10, 11) durch Kleben verbunden ist.

6. Fahrzeug nach Anspruch 5, **dadurch gekennzeichnet, dass** der zylindrische Abschnitt (7) an einem dem Auflagebereich (6) gegenüberliegenden Ende (15) mit dem Fahrzeug stoffschlüssig verbunden ist.

7. Fahrzeug nach Anspruch 6, **dadurch gekennzeichnet, dass** der zylindrische Abschnitt (7) mit dem Fahrzeug verschweißt ist.

8. Fahrzeug nach einem der Ansprüche 1 bis 7, **dadurch gekennzeichnet, dass** die Aufnahmeelemente (5) mehrteilig aus einem zylindrischen Abschnitt (7) und einem damit vorzugsweise stoffschlüssig verbundenen Auflagebereich (6) gebildet sind, wobei der zylindrische Abschnitt (7) an einem Ende (14) außen einen Rücksprung (17) aufweist, auf dem der Auflagebereich (6) anliegt.

## Claims

1. A vehicle, in particular a military motor vehicle, on the outer parts (10, 11) of which one or a plurality of protective or armour plates (9) produced solid and/or in shell type design can be attached with fastening means (8) if required, wherein the outer parts (10, 11) comprise receiving elements, and wherein in the outer parts (10, 11) openings (12) are provided and the receiving elements (5) are inserted in these, which receiving elements (5) interact with the fastening means (8) and have such a length (L) that they penetrate the outer parts (10, 11), **characterized in that** the receiving elements (5) comprise an elongated, preferentially cylindrical portion (7) penetrating the outer parts (10, 11) and a preferentially round support region (6) connected to said portion (7), which is wider than an opening (12) in an outer part (10, 11) and is connected to said outer part (10, 11) in a materially joined manner, wherein the support region (6) is arranged on the vehicle on the outside.

2. The vehicle according to claim 1, **characterized in that** the receiving elements (5) are inserted in the outer parts (10, 11) projecting approximately evenly.

3. The vehicle according to claim 1 or 2, **characterized in that** the support region (6) has a thickness of approximately three to seven mm.

4. The vehicle according to any one of the claims 1 to 3, **characterized in that** the support elements (5) are connected to the outer parts (10, 11) through welding and/or gluing.

5. The vehicle according to claim 4, **characterized in that** the support region (6) is connected to the outer part (10, 11) through gluing.

6. The vehicle according to claim 5, **characterized in that** the cylindrical portion (7) on an end (15) located opposite the support region (6) is connected to the vehicle in a materially joined manner.

7. The vehicle according to claim 6, **characterized in that** the cylindrical portion (7) is welded to the vehicle.

8. The vehicle according to any one of the claims 1 to 7, **characterized in that** the receiving elements (5) are formed of multiple parts from a cylindrical portion (7) and a support region (6) preferentially connected therewith through material joining, wherein the cylindrical portion (7) on one end (14) has a recess (17) on the outside, by which the support region (6) is supported.

## Revendications

1. Véhicule, notamment véhicule militaire, sur lequel des pièces extérieures (10, 11) fabriquées massivement et/ou à la manière de coques peuvent être montées avec des moyens de fixation (8) au besoin une ou plusieurs plaques de protection ou de blindage (9), dans lequel les pièces extérieures (10, 11) présentent des éléments de réceptacle et dans lequel des ouvertures (12) sont prévues dans les pièces extérieures (10, 11) et les éléments de réceptacle (5) sont insérés dans celles-ci, lesquels éléments de réceptacle (5) coopèrent avec les moyens de fixation (8) et présentent une longueur (L) telle qu'ils traversent les pièces extérieures (10, 11), **caractérisé en ce que** les éléments de réceptacle (5) présentent une portion (7) allongée, de préférence cylindrique, traversant les parties extérieures (10, 11) et une première zone d'appui (6) de préférence ronde, reliée à celles-ci, qui est plus large qu'une ouverture (12) dans une partie extérieure (10, 11) et est reliée par conjonction de matière à celle-ci, dans lequel la zone de réceptacle (6) est disposée du côté extérieur sur le véhicule.

2. Véhicule selon la revendication 1, **caractérisé en ce que** les éléments de réceptacle (5) sont insérés approximativement en saillie dans les parties extérieures (10, 11).

3. Véhicule selon les revendications 1 ou 2, **caractérisé en ce que** la zone d'appui (6) présente une épaisseur d'environ trois à sept millimètres.

4. Véhicule selon une des revendications 1 à 3, **caractérisé en ce que** les éléments de réceptacle (5) sont reliés par soudure et/ou collage aux parties extérieures (10, 11) du véhicule.

5. Véhicule selon la revendication 4, **caractérisé en ce que** la zone d'appui (6) est reliée par de la colle à la partie extérieure (10, 11).

6. Véhicule selon la revendication 5, **caractérisé en ce que** la portion cylindrique (7) est reliée par conjonction de matière au véhicule sur une extrémité (15) opposée à la zone d'appui (6).

7. Véhicule selon la revendication 6, **caractérisé en ce que** la portion cylindrique (7) est soudée au véhicule.

8. Véhicule selon une des revendications 1 à 7, **caractérisé en ce que** les éléments de réceptacle (5) sont formés en plusieurs parties d'une portion cylindrique (7) et d'une zone d'appui qui y est reliée de préférence par conjonction de matière, dans lequel la portion cylindrique (7) présente sur une extrémité (14) un épaulement (17) à l'extérieur, sur lequel vient reposer la zone d'appui (6).
